# EUROPÄISCHE PATENTSCHRIFT

(11) **EP 4 370 755 B1**
(45) Veröffentlichungstag und Bekanntmachung des Hinweises auf die Patenterteilung: **26.03.2025**
(21) Anmeldenummer: 22736259.7
(22) Anmeldetag: 28.06.2022
(51) Int. Cl.: E04F 13/08, E04F 13/14, C09J 1/02

(54) **WAND- UND/ODER DECKENVERKLEIDUNG**
WALL AND/OR CEILING LINING
REVÊTEMENT DE MUR ET/OU DE PLAFOND

(30) Priorität: 13.07.2021 DE 202021103747 U
(43) Veröffentlichungstag der Anmeldung: 22.05.2024
(73) Patentinhaber: REHAU Industries SE & Co. KG, 95111 Rehau (DE)
(72) Erfinder: BRENDEL, Tobias, 08547 Jößnitz (DE); SCHUMACHER, Reinhard, 95444 Bayreuth Bayreuth (DE)
(86) Internationale Anmeldenummer: PCT/EP2022/067712
(87) Internationale Veröffentlichungsnummer: WO 2023/285131

(56) Entgegenhaltungen:
- DE-A1- 2 301 912
- US-A1- 2004 163 757
- US-A1- 2011 214 798
- US-A1- 2013 284 355

## Beschreibung

Die Erfindung betrifft einen Wand- und/oder Deckenverkleidung umfassend ein erstes Verbundelement aus wenigstens einem Faserzement, ein zweites Verbundelement, sowie ein drittes Verbundelement.

Derartige Wand-und/oder Deckenverkleidungen sind im Stand der Technik hinreichend bekannt und beschrieben. Bekannt sind verschiedene Ausführungen von Wandelementen zum Ausbilden von Trennwänden oder Wandverkleidungen sowie Deckenelementen zum Ausbilden von Deckenverkleidungen, beispielsweise Zwischendecken bzw. Unterdecken. Diese marktüblichen Wand- und/oder Deckenverkleidungen sind bei ihrem Einsatz im Innenbereich von Gebäuden mit einer dekorativen Oberfläche versehen, die ebenfalls Brandschutzbedingungen entsprechen muss und werden im Stand der Technik durch bekannte mechanische Verbindungen wie beispielsweise nicht brennbare Profile sowie nicht brennbare Befestigungstechniken wie Dübel und Schrauben mit den festen Wand- und/oder Deckenelementen verbunden.

Nachteilig bei diesen Wand- und/oder Deckenverkleidungen ist, dass diese Verbindungsmethode äußerst zeitaufwendig und durch die dazu erforderlichen Verbindungselemente, die alle brandschutztechnischen Bestimmungen entsprechen müssen, äußerst kostenintensiv ist.

So offenbart beispielsweise die DE 202013104664 U1 ein kassettenförmiges Wand- und/oder Deckenelement für Brandschutzzwecke, bestehend aus einem, einen geschlossenen Volumenraum bereitstellenden, im Wesentlichen plattenförmigen Hohlkörper aus einem insbesondere nicht brennbaren Material, wobei der Volumenraum des Hohlkörpers einer Brandschutzmasse ausgefüllt ist. Über die Rohdichte der Brandschutzmasse soll das Gewicht, die Decke als auch die Brand-und Schallschutzanforderungen des Wand-und/oder Deckenelementes einstellbar sein. Die Brandschutzmasse enthält dabei ein Kältemittel und/oder ein im Brandfall Kühlung erzeugendes Mittel. Das Wand- und/oder Deckenelement besteht aus einem, einen geschlossenen Hohlraum bereitstellenden und im Wesentlichen plattenförmigen Hohlkörper aus einem nichtbrennbaren Material, vorliegend aus Edelstahl. Der Hohlkörper des Wand-und/oder Deckenelementes kann dabei aus zwei im wesentlichen wannenförmig ausgebildeten Elementen bestehen, die aufeinandergesetzt oder ineinander gesetzt den Hohlkörper ausbilden, wobei die Elemente durch verschweißen oder verkleben miteinander verbunden sind.

Nachteilig bei diesem Wand- und/oder Deckenelement wird gesehen, dass deren Herstellungs- sowie die Materialkosten sehr hoch sind.

Weiterhin nachteilig bei diesem Wand- und/oder Deckenelement ist, dass der im Wesentlichen plattenförmigen Hohlkörper zwar aus einem nicht brennbaren Material hergestellt ist, aber durch die Verwendung Edelstahl insbesondere bei bestimmungsgemäßen Einsatz als Wand- und/oder Deckenelement für Brandschutzzwecke wenig geeignet ist, da der Edelstahl des Hohlkörpers als Metall ein sehr guter Wärmeleiter ist, was dem Ziel, des Brandschutzes entgegensteht.

Weiter offenbart die US 2004/0163757 A1 eine Baumaterialanordnung mit einem faserverstärkten Substrat mit einer Außenoberfläche, in der die Außenoberfläche hydroxylfunktionelle Gruppen umfasst, einem Fluorkohlenwasserstoffilm mit einer bindenden Oberfläche und einer ersten Klebstoffschicht, die zwischen der Außenoberfläche des Substrats und der bindenden Oberfläche des Fluorkohlenwasserstoffilms so angeordnet ist, daß eine Bindung zwischen diesen gebildet wird, wobei der Klebstoff eine Isocyanatverbindung ist, worin die Isocyanatverbindung die bindende Oberfläche des Fluorkohlenwasserstoffilmes benetzt und eine physikalische Bindung mit dem Film bildet, worin der Klebstoff weiterhin einen Katalysator aufweist, der eine Reaktion zwischen der Isocyanatverbindung und den hydroxylfunktionellen Gruppen in dem Substrat katalysiert, um so eine chemische Bindung zwischen der Isocyanatverbindung und den hydroxylfunktionellen Gruppen zu bilden. Eine Wand- und/oder Deckenverkleidung gemäß der Präambel des Anspruchs 1 ist aus dem genannten Dokument bekannt.

In der DE 2310912 A ist offenbart ein Verfahren zur Herstellung einer Plattenverkleidung unter Verwendung eines nur langsam abbindenden hochfesten Kitts als Befestigungsmittel, wobei der Kitt auf die Platten oder deren Unterlage abwechselnd mit einem druckwirksamen Klebemittel aufgebracht wird, worauf die Platten auf die Unterlage gepreßt werden. Als Unterlage findet ein Lattengerüst Verwendung. Das druckwirksame Klebemittel wird in Form eines zweiseitig klebenden Klebebandes aufgebracht.

Weiterhin offenbart die US 2013/0284355 A1 eine Vorrichtung zum Abziehen und Verlegen von Fliesen, die für die Installation auf einem vorbereiteten Untergrund konfiguriert ist, wobei die Vorrichtung umfasst einen Fliesenkörper; eine Unterseite des Fliesenkörpers, die eine Kontaktklebstoffanordnung zum Befestigen des Fliesenkörpers am Untergrund bereitstellt, wobei die Kontaktklebstoffanordnung so positioniert und konfiguriert ist, dass sie eine umlaufende Dichtung um einen Umfang der Unterseite des Fliesenkörpers bildet, wenn dieser am Untergrund befestigt ist; und eine abziehbare Trennfolie, die über der Kontaktklebstoffanordnung im Wesentlichen parallel zur Unterseite des Fliesenkörpers angebracht ist und so konfiguriert ist, dass sie davon entfernt werden kann, wenn die Vorrichtung auf dem Untergrund installiert werden soll; wobei die Umfangsdichtung bei am Untergrund befestigtem Fliesenkörper eine Verbindung bildet, die im Wesentlichen verhindert, dass Flüssigkeit oder Verunreinigungen zwischen die Unterseite des Fliesenkörpers und den Untergrund gelangen oder die Verlegung beeinträchtigen. Die Kontaktklebstoffanordnung ist aus einem druckempfindlichen Schmelzklebstoff gebildet. Die Trennfolie ist ein silikonbeschichtetes Material.

Hier setzt die Erfindung ein, die sich die Aufgabe gestellt hat, eine Wand- und/oder Deckenverkleidung aufzuzeigen, die diese Nachteile des Standes der Technik überwindet, die wirtschaftlich und kostengünstig herstellbar, sowie einfach sowie schnell montierbar ist und die trotzdem alle Anforderungen eines geforderten Brandschutzes problemlos erfüllt.

Überraschend hat sich herausgestellt das, eine Wand- und/oder Deckenverkleidung umfassend:
ein erstes Verbundelement aus wenigstens einem Faserzement mit
   - einem mittleren E-Modul von wenigstens 10.000 MPa gemessen nach EN12467: 2012+A2:2018,
   - einer thermischen Ausdehnung von etwa 0,01 mm/mK gemäß ASTM E228 -95:
   - wobei das erste Verbundelement eine Gesamtdicke von wenigstens 2 mm und das Material des ersten Verbundelements 10ein Brandverhalten von A2-s1, d0 gemäß DIN EN 13501-1: 2018, bei einer Rohdichte von etwa 1.800 kg/m³ aufweist,
ein zweites Verbundelement aufweisend
   - wenigstens ein lösemittelfreies, anorganisches Einkomponenten- System auf Basis von Wasserglas enthaltend Natrium- oder Kalium- oder Lithiumsilicate,
   - eine Rohdichte von etwa 1.700 kg/m³,
   - wobei das zweite Verbundelement 20 mit einer Auftragsmenge von etwa 1 bis 10 kg/m², vorzugsweise etwa 1,5 bis 5 kg/m² an wenigstens einer Seite des ersten Verbundelements angeordnet ist,
   - sowie ein Brandverhalten von A1 gemäß DIN EN 13501-1: 2018 aufweist,
ein drittes Verbundelement aufweisend
   - wenigstens ein neutral vernetzendes Einkomponenten- System auf Basis von silanmodifizierten Polymeren mit einer Rohdichte von etwa 1.600 kg/m³,
   - wobei das dritte Verbundelement mit einer Auftragsmenge von etwa 10 bis 70 g/m², vorzugsweise etwa 20 bis 60 g/m² an wenigstens einer Seite des ersten Verbundelements angeordnet ist,
   - sowie eine Härte Shore A von etwa 25 bis 90, vorzugsweise 35 bis 75 gemäß DIN EN ISO 868:2003 -10 aufweist,
dass das zweite Verbundelement sowie das dritte Verbundelement wenigstens teilweise nebeneinander angeordnet sind,
dass die Wand- und/oder Deckenverkleidung eine Gesamtdicke von wenigstens 4 mm und ein Brandverhalten von A2-s1, d0 gemäß DIN EN 13501-1: Ausgabe 2019-05 aufweist. Hierdurch ist es erstmals möglich, ein dekoratives Wand- und/oder Deckenelement im Innenbereich schnell und effizient an festen, nicht brennbaren Wänden direkt zu fixieren. Dabei hat es sich weiterhin als vorteilhaft herausgestellt, dass durch die Kombination von zwei als Verbundelemente ausgebildeten Klebstoffsystemen eine schnelle, baustellengerechte Fixierung sowie nach Aushärtung aller Klebstoffsysteme eine dauerhafte Fixierung an festen, nicht brennbaren Wänden bzw. Decken realisierbar ist, ohne dass brandschutztechnische Anforderungen gefährdet sind. Ein weiterer Vorteil einer erfindungsgemäßen Wand- und/oder Deckenverkleidung besteht darin, dass sich insbesondere die Montagezeit erheblich reduziert und dass keine zusätzlichen, brandschutztechnischen Normen entsprechenden, teure Befestigungselemente bzw. Profile erforderlich sind. Weiterhin vorteilhaft bei der erfindungsgemäßen Wand- und/oder Deckenverkleidung ist, dass durch die Kombination der als Verbundelement ausgebildeten Mineralfaserwerkstoffplatte mit den als weitere Verbundelemente ausgebildeten Klebstoffsystemen es einerseits möglich ist, gegebene Unebenheiten oder Fehlstellen in Wänden bzw. Decken auszugleichen und das insbesondere das Gesamtgewicht der erfindungsgemäßen Wand- und/oder Deckenverkleidung sehr niedrig ist, was sowohl die Montagezeit als auch den Montageaufwand drastisch reduziert. Mit der erfindungsgemäßen Wand- und/oder Deckenverkleidung ist es somit erstmals kostengünstig möglich, insbesondere Fluchtwege bzw. Räume in Gebäuden mit erhöhten Anforderungen an den Brandschutz wie beispielsweise öffentliche Gebäude, Verwaltungen, Flughäfen, Kaufhäuser und dergleichen wirtschaftlich, kostengünstig zu verkleiden, wobei hier erstmals auch dekorative Möglichkeiten und Vielfalt durch individuelle, die Brandschutzeigenschaften nicht beeinträchtigende Deckschichten realisierbar sind.

Ebenfalls vorteilhaft bei der Wand- und oder Deckenverkleidung ist, dass diese bei einem Flächengewicht von etwa 5 bis 12 kg/m ², bevorzugt 6 bis10 kg/m ² eine Verbrennungswärme von maximal 3,0 MJ/KG gemäß DIN EN ISO 1716:2018-10 aufweist. Somit kann eine Wand- und/oder Deckenverkleidung zur Verfügung gestellt werden, die nicht nur schnell und einfach an Wänden bzw. an Decken montierbar ist, sondern die auch hohe Anforderungen an den Brandschutz im Innenbereich von Gebäuden realisiert.

In einer weiteren vorteilhaften Ausgestaltung der Wand- und/oder Deckenverkleidung weist das erste Verbundelement bei einem Flächengewicht von etwa 5 bis 30 kg/m ², bevorzugt 6 bis 20 kg/m ², eine Verbrennungswärme von maximal 2,70 MJ/kg gemäß DIN EN ISO 1716:2018-10 auf.

Weiterhin vorteilhaft bei der Wand- und/oder Deckenverkleidung ist, dass das zweite Verbundelement bei einem Flächengewicht von etwa 2kg/m² eine Verbrennungswärme von maximal 0,25 MJ/kg gemäß DIN EN ISO 1716:2018-10 aufweist.

Ebenfalls vorteilhaft bei der Wand- und/oder Deckenverkleidung ist weiterhin, dass das dritte Verbundelement bei einem Flächengewicht von etwa 0,06 kg/m ² eine Verbrennungswärme von maximal 13,5 MJ/kg gemäß DIN EN ISO 1716:2018-10 aufweist. Dies alles ermöglicht insbesondere für die erfindungsgemäße Wand- und/oder Deckenverkleidung, dass durch die geschickte, erfindungsgemäße Kombination der als Verbundelement ausgebildeten Mineralwasserwerkstoffplatte mit den ebenfalls als Verbundelement ausgebildeten Klebstoffsysteme eine Klassifizierung in Bezug auf sein Brandverhalten und des Brennwertes in die Klasse A2, bezüglich der Rauchentwicklung eine Einordnung in die Klasse s1, sowie bezüglich des Abdruckverhaltens in die Klasse d0 eingereiht ist.

Somit kann die erfindungsgemäße Wand-und/oder Deckenverkleidung eine Klassifizierung aufweisen von A2-s1, d0 gemäß DIN EN 13.5.2001-1:2019-05.

Weiterhin vorteilhaft bei der Wand- und/ oder Deckenverkleidung ist, dass das erste Verbundelement besteht aus:
- 57 bis 78 Massen-% Zement,
- 1 bis 5 Massen-% Zellstoff
- 1 bis 4 Massen-% Polyethylen-Fibride
- 1 bis 3 Massen-% Polyvinylalkohol-Fasern
- 5 bis 11 Massen-% Mikrosilica/Kalksteinmehl
- 0,5 bis 4 Massen-% Pigmente
- 0,5 bis 3 Massen-% Acrylat für die Beschichtung
- 13 bis 17 Massen-% Wasser (chemisch gebundenes und freies Wasser).

Hierdurch ist es möglich, das erste Verbundelement der Wand- und/oder Deckenverkleidung sowohl kostengünstig als auch wirtschaftlich herzustellen als auch die erforderlichen brandschutztechnischen Anforderungen zu realisieren.

Es hat sich weiterhin als vorteilhaft bei der Wand- und/oder Deckenverkleidung herausgestellt, dass das zweite Verbundelement vollflächig an wenigstens einer Seite des ersten Verbundelementes angeordnet ist. Hierdurch ist eine schnelle und optimale Kombination der beiden Verbundelemente realisierbar, sodass die erfindungsgemäße Wand- und/oder Deckenverkleidung auch vor Ort im Innenbereich von Gebäuden schnell und effizient anbringbar bzw. fixierbar ist.

In einer weiteren, ebenfalls vorteilhaften Ausgestaltung der Wand- und/oder Deckenverkleidung ist das zweite Verbundelement horizontal in, nebeneinander angeordneten, Klebstoffraupen an wenigstens einer Seite des ersten Verbundelementes angeordnet. Dies lässt eine optimale Anordnung des zweiten Verbundelementes am ersten Verbundelement zu und führt bei bestimmungsgemäßen Einsatz der Wand- und/oder Deckenverkleidung an festen, nicht brennbaren Wänden dazu, dass eine mögliche Belastung durch Flammen bzw. Brände zu keinen Beeinträchtigungen bzw. Rauchentwicklung entführt.

Es ist ein weiterer Vorteil der Wand- und/oder Deckenverkleidung, dass das zweite Verbundelement horizontal in, über wenigstens einen Abstand voneinander beabstandet angeordneten, Klebstoffraupen an wenigstens einer Seite des ersten Verbundelementes angeordnet ist. Vorteilhafterweise führt dies zu einer kostengünstigen Wand- und/oder Deckenverkleidung die bei bestimmungsgemäßen Einsatz an festen, nicht brennbaren Wänden insbesondere bestehende Unebenheiten in Wänden bzw. an Decken ausgeglichen und trotzdem die Wand- und/oder Deckenverkleidung brandschutztechnisch exakt fixiert ist.

Ein Vorteil der Wand- und/oder Deckenverkleidung ist, dass das dritte Verbundelement horizontal in wenigstens einer Klebstoffraupe in wenigstens einem Abstand zwischen voneinander beabstandet angeordneten Klebstoffraupen des zweiten Verbundelementes, an wenigstens einer Seite des ersten Verbundelementes angeordnet ist.

Als weiterer Vorteil hat sich bei der Wand- und/oder Deckenverkleidung herausgestellt, dass das dritte Verbundelement horizontal in wenigstens einer Klebstoffraupe, vom zweiten Verbundelement umschlossen, an wenigstens einer Seite des ersten Verbundelementes angeordnet ist.

Ebenfalls vorteilhaft bei der Wand- und/oder Deckenverkleidung ist, dass das dritte Verbundelement horizontal in wenigstens einer Klebstoffraupe, vom zweiten Verbundelement beabstandet, an wenigstens einer Seite des ersten Verbundelementes angeordnet ist. Diese vorteilhafte Ausgestaltung der Wand- und/oder Deckenverkleidung lässt eine extrem schnelle Montage an festen, nicht brennbaren Wänden zu, da insbesondere das als dritte Verbundelement ausgebildete, neutral verletzende Einkomponenten-System auf Basis von silanmodifizierten Polymeren, eine Vorfixierung der Wand- und/oder Deckenverkleidung an den nicht brennbaren Wänden bzw. Decken realisiert und das, dass als zweite Verbundelement ausgebildete, lösungsmittelfreie, anorganische Einkomponenten-system auf Basis von Wasserglas enthaltend Natrium- oder Kalium-oder Lithiumsilikate zu einer brandschutztechnisch sicheren Endfixierung führt.

Die Wand- und/oder Deckenverkleidung vorteilhafterweise weiter so ausgebildet, dass das erste Verbundelement, an seiner dem zweiten Verbundelement gegenüberliegenden Seite, wenigstens eine Deckschicht mit einer Dicke von etwa 10 bis 100 µm, vorzugsweise 20 bis 50 µm aufweist. Hierdurch sind Wand- und/oder Deckenverkleidungen zur Verfügung stellbar, die brandschutztechnisch eine Klassifizierung von A2-s1, d0 aufweisen und die den entsprechenden Anforderungen an die Innenbereiche von Gebäuden dekorativ und kostengünstig anpassbar sind.

Dabei hat es sich weiterhin als vorteilhaft herausgestellt bei der Wand- und/oder Deckenverkleidung, dass eine erste Deckschicht des ersten Verbundelementes als Dekorschicht ausgebildet ist.

Es liegt jedoch auch im Rahmen der Erfindung, dass bei der Wand- und/oder Deckenverkleidung die als Dekorschicht ausgebildete erste Deckschicht des ersten Verbund-elementes eine weitere, zweite Deckschicht aufweist, die beispielsweise als Schutzlack ausgebildet ist.

Vorteilhaft bei der Wand- und/oder Deckenverkleidung ist weiterhin, dass das zweite Verbundelement über wenigstens eine Zwischenschicht, vom ersten Verbundelement beabstandet angeordnet ist. Dieser vorteilhaften Ausgestaltung der Wand- und/oder Deckenverkleidung kann beispielsweise eine als Haftvermittler ausgebildete Zwischenschicht angeordnet werden, die einen noch besseren Verbund zwischen dem ersten Verbundelement und dem zweiten Verbundelement realisiert.

Die Erfindung soll nun an, diesen nicht einschränkenden Ausführungsbeispielen, näher beschrieben werden.

Es zeigen:
Figur 1: perspektivische Darstellung der Vorderseite einer Wand- und/oder Deckenverkleidung
Figur 2: perspektivische Darstellung der Rückseite einer Wand- und/oder Deckenverkleidung
Figur 3: perspektivische Darstellung der Rückseite einer weiteren Wand- und/oder Deckenverkleidung

In der Figur 1 ist die Vorderseite einer Wand- und/oder Deckenverkleidung dargestellt.

Die Wand- und/oder Deckenverkleidung umfasst:
ein erstes Verbundelement 10 aus wenigstens einem Faserzement mit
   - einem mittleren E-Modul von wenigstens 10.000 MPa gemessen nach EN12467: 2012+A2:2018,
   - einer thermischen Ausdehnung von etwa 0,01 mm/mK gemäß ASTM E228 -95:
   - wobei das erste Verbundelement 10 eine Gesamtdicke von wenigstens 2 mm und das Material des ersten Verbundelements 10 ein Brandverhalten von A2-s1, d0 gemäß DIN EN 13501-1: 2018 bei einer Rohdichte von etwa 1.800 kg/m³ aufweist,
ein zweites Verbundelement 20 aufweisend
   - wenigstens ein lösemittelfreies, anorganisches Einkomponenten- System auf Basis von Wasserglas enthaltend Natrium- oder Kalium- oder Lithiumsilicate,
   - eine Rohdichte von etwa 1.700 kg/m³,
   - wobei das zweite Verbundelement 20 mit einer Auftragsmenge von etwa 1 bis 10 kg/m², vorzugsweise etwa1,5 bis 5 kg/m² an wenigstens einer Seite des ersten Verbundelements 10 angeordnet ist,
   - sowie ein Brandverhalten von A1 gemäß DIN EN 13501-1: 2018 aufweist,
ein drittes Verbundelement 30 aufweisend
   - wenigstens ein neutral vernetzendes Einkomponenten- System auf Basis von silanmodifizierten Polymeren mit einer Rohdichte von etwa 1.600 kg/m³,
   - wobei das dritte Verbundelement 30 mit einer Auftragsmenge von etwa 10 bis 70 g/m², vorzugsweise etwa 20 bis 60 g/m² an wenigstens einer Seite des ersten Verbundelements 10 angeordnet ist,
   - sowie eine Härte Shore A von etwa 25 bis 90, vorzugsweise 35 bis 75 gemäß DIN EN ISO 868:2003-10 aufweist,
dass das zweite Verbundelement 20 das dritte Verbundelement 30 wenigstens teilweise nebeneinander angeordnet sind,
dass die Wand- und/oder Deckenverkleidung eine Gesamtdicke von wenigstens 4 mm und ein Brandverhalten von A2-s1, d0 gemäß DIN EN 13501-1: Ausgabe 2019-05 aufweist.

Die Wand- und/oder Deckenverkleidung zeichnet sich weiterhin dadurch aus, dass diese bei einem Flächengewicht von etwa 5 bis 12 kg/ m², bevorzugt 6 bis 10 kg/ m² eine Verbrennungswärme von maximal 3,0 MJ/kg gemäß DIN EN ISO 1716: 2018 -10 aufweist.

Weiterhin vorteilhaft bei der Wand- und/oder Deckenverkleidung ist, dass das erste Verbundelement bei einem Flächengewicht von etwa 5 bis 30 kg/m², bevorzugt 6 bis 20 kg/m², eine Verbrennungswärme von maximal 2,70 MJ/kg gemäß DIN EN ISO 1716:2018-10 aufweist.

Ebenfalls vorteilhaft bei der Wand- und/oder Deckenverkleidung ist, dass das zweite Verbundelement 20 bei einem Flächengewicht von etwa 2 kg/m² eine Verbrennungswärme von maximal 0,25 MJ/kg gemäß DIN EN ISO 1716:2018-10 aufweist.

Die Wand- und/oder Deckenverkleidung ist vorteilhafterweise so ausgebildet, dass das dritte Verbundelement 30 bei einem Flächengewicht von etwa 0,06 kg/m² eine Verbrennungswärme von maximal 13,5 MJ/kg gemäß DIN EN ISO 1716:2018-10 aufweist.

In diesem Ausführungsbeispiel ist die Wand- und/oder Deckenverkleidung so ausgebildet, dass das zweite Verbundelement 20 vollflächig an wenigstens einer Seite des ersten Verbundelementes 10 angeordnet ist.

Die Wand- und/oder Deckenverkleidung ist so ausgeführt, dass das erste Verbundelement 10, an seiner dem zweiten Verbundelement 20 gegenüberliegenden Seite, wenigstens eine Deckschicht 60,70 mit einer Dicke von etwa 10 bis 100 µm vorzugsweise 20 bis 50 µm aufweist, in diesem Ausführungsbeispiel etwa 30 µm.

Dabei ist eine erste Deckschicht 60 des ersten Verbundelementes 10 als Dekorschicht ausgebildet, die beispielsweise durch einen dekorgebenden Digitaldruck aufbringbar ist.

Eine zweite Deckschicht 70, welche vollflächig auf der ersten Deckschicht 60 aufgebracht ist, ist dabei als Lackschicht ausgebildet und soll die Kratz-bzw. Chemikalienbeständigkeit, den Glanzgrad, sowie den UV-Schutz der Wand- und/oder Deckenverkleidung sicherstellen.

In der Figur 2 ist die perspektivische Darstellung der Rückseite einer Wand- und/oder Deckenverkleidung dargestellt.

Die Wand-und/oder Deckenverkleidung umfasst:
ein erstes Verbundelement 10 aus wenigstens einem Faserzement mit
   - einem mittleren E-Modul von wenigstens 10.000 MPa gemessen nach EN12467: 2012+A2:2018,
   - einer thermischen Ausdehnung von etwa 0,01 mm/mK gemäß ASTM E228 -95:
   - wobei das erste Verbundelement 10 eine Gesamtdicke von wenigstens 2 mm und das Material des ersten Verbundelements 10 ein Brandverhalten von A2-s1, d0 gemäß DIN EN 13501-1: 2018 bei einer Rohdichte von etwa 1.800 kg/m³ aufweist,
ein zweites Verbundelement 20 aufweisend
   - wenigstens ein lösemittelfreies, anorganisches Einkomponenten- System auf Basis von Wasserglas enthaltend Natrium- oder Kalium- oder Lithiumsilicate,
   - eine Rohdichte von etwa 1.700 kg/m³,
   - wobei das zweite Verbundelement 20 mit einer Auftragsmenge von etwa 1 bis 10 kg/m², vorzugsweise etwa1,5 bis 5 kg/m² an wenigstens einer Seite des ersten Verbundelements 10 angeordnet ist,
   - sowie ein Brandverhalten von A1 gemäß DIN EN 13501-1: 2018 aufweist,
ein drittes Verbundelement 30 aufweisend
   - wenigstens ein neutral vernetzendes Einkomponenten- System auf Basis von silanmodifizierten Polymeren mit einer Rohdichte von etwa 1.600 kg/m³,
   - wobei das dritte Verbundelement 30 mit einer Auftragsmenge von etwa 10 bis 70 g/m², vorzugsweise etwa 20 bis 60 g/m² an wenigstens einer Seite des ersten Verbundelements 10 angeordnet ist,
   - sowie eine Härte Shore A von etwa 25 bis 90, vorzugsweise 35 bis 75 gemäß DIN EN ISO 868:2003-10 aufweist,
dass das zweite Verbundelement 20 das dritte Verbundelement 30 wenigstens teilweise nebeneinander angeordnet sind,
dass die Wand- und/oder Deckenverkleidung eine Gesamtdicke von wenigstens 4 mm und ein Brandverhalten von A2-s1, d0 gemäß DIN EN 13501-1: Ausgabe 2019-05 aufweist.

Die Wand- und/oder Deckenverkleidung zeichnet sich weiterhin dadurch aus, dass diese bei einem Flächengewicht von etwa 5 bis 12 kg/ m², bevorzugt 6 bis 10 kg/ m² eine Verbrennungswärme von maximal 3,0 MJ/kg gemäß DIN EN ISO 1716: 2018 -10 aufweist.

Weiterhin vorteilhaft bei der Wand- und/oder Deckenverkleidung ist, dass das erste Verbundelement 10 bei einem Flächengewicht von etwa 5 bis 30 kg/m², bevorzugt 6 bis 20 kg/m², eine Verbrennungswärme von maximal 2,70 MJ/kg gemäß DIN EN ISO 1716:2018-10 aufweist.

Ebenfalls vorteilhaft bei der Wand- und/oder Deckenverkleidung ist, dass das zweite Verbundelement 20 bei einem Flächengewicht von etwa 2 kg/m² eine Verbrennungswärme von maximal 0,25 MJ/kg gemäß DIN EN ISO 1716:2018-10 aufweist.

Die Wand- und/oder Deckenverkleidung ist vorteilhafterweise so ausgebildet, dass das dritte Verbundelement 30 bei einem Flächengewicht von etwa 0,06 kg/m² eine Verbrennungswärme von maximal 13,5 MJ/kg gemäß DIN EN ISO 1716:2018-10 aufweist.

Die Wand- und/oder Deckenverkleidung ist so ausgeführt, dass das zweite Verbundelement 20 horizontal in, nebeneinander angeordneten, Klebstoffraupen 21 an wenigstens einer Seite des ersten Verbundelementes 10 angeordnet ist. In diesem Ausführungsbeispiel ist die Wand- und/oder Deckenverkleidung so ausgebildet, dass das zweite Verbundelement 20 horizontal in, über wenigstens einen Abstand 22 voneinander beabstandet, angeordneten, Klebstoffraupen 21 an wenigstens einer Seite des ersten Verbundelementes 10 angeordnet ist.

Weiter ist die Wand- und/oder Deckenverkleidung so ausgebildet, dass das dritte Verbundelement 30 horizontal in wenigstens einer Klebstoffraupe 21 in wenigstens einem Abstand 22 zwischen voneinander beabstandet angeordneten Klebstoffraupen 21 des zweiten Verbundelementes 20, an wenigstens einer Seite des ersten Verbundelementes 10, angeordnet ist.

Weiterhin ist die Wand- und/oder Deckenverkleidung so ausgebildet, dass das dritte Verbundelement 30 horizontal in wenigstens einer Klebstoffraupe 21 an wenigstens einer Seite des ersten Verbundelementes 10 angeordnet ist. In diesem Ausführungsbeispiel ist die Wand- und/oder Deckenverkleidung so ausgeführt, dass das dritte Verbundelement 30 horizontal in wenigstens einer Klebstoffraupe 21, vom zweiten Verbundelement 20 umschlossen, an wenigstens einer Seite des ersten Verbundelementes 10 angeordnet ist.

Die Wand- und/oder Deckenverkleidung ist ebenfalls so ausgebildet, dass das dritte Verbundelement 30 horizontal in wenigstens einer Klebstoffraupe 21, von einer weiteren Klebstoffraupe 21 über wenigstens einen Abstand 22 beabstandet, an wenigstens einer Seite des ersten Verbundelementes 10, angeordnet ist.

Das dritte Verbundelement 30 ist dabei ein neutral vernetzendes Einkomponenten-System auf Basis von silanmodifizierten Polymeren mit einer Rohdichte von etwa 1.600 kg/m ³.

In diesem Ausführungsbeispiel ist das dritte Verbundelement 30 als Klebstoffraupe mit einer Auftragsmenge von etwa 30 g/m ² an wenigstens einer Seite des ersten Verbund-elementes 10 angeordnet.

Das dritte Verbundelement 30 ist dabei parallel zum horizontal angeordneten zweiten Verbundelement 20 angeordnet.

Bei bestimmungsgemäßem Einsatz der Wand- und/oder Deckenverkleidung ist das dritte Verbundelement 30 etwa im oberen Drittel am ersten Verbundelement 10 angeordnet.

Das zweite Verbundelement 20 sowie das dritte Verbundelement 30 sind in diesem Ausführungsbeispiel über wenigstens eine Zwischenschicht 80 vom ersten Verbundelement 10 beabstandet, angeordnet.

Die Zwischenschicht 80 ist dabei als Primer ausgebildet, bestehend auf einer Polyurethan-Werkstoffbasis, und dient dabei der besseren Anbindung/Verklebung des zweiten Verbundelements 20 sowie des dritten Verbundelementes 30 mit dem ersten Verbundelement 10. Weiterhin ist die Zwischenschicht 80 so ausgebildet, dass sie als Feuchtigkeitssperre wirkt.

Das erste Verbundelement 10 der Wand- und/oder Deckenverkleidung ist so ausgebildet, dass es an seiner dem zweiten Verbundelement 20 gegenüberliegenden Seite, wenigstens eine Deckschicht 60 mit einer Dicke von etwa 10 bis 100 µm, vorzugsweise 20 bis 50 µm, in diesem Ausführungsbeispiel von etwa 45 µm aufweist.

Die Deckschicht 60 ist dabei so ausgebildet, dass sie über eine hier nicht dargestellte Zwischenschicht, welche als Primer ausgebildet ist, vom ersten Verbundelement 10 beabstandet angeordnet ist.

Die Deckschicht 60 der Wand- und/oder Deckenverkleidung ist dabei als Dekorschicht ausgebildet, in diesem Ausführungsbeispiel als eine dekorgebende Digitaldruckschicht auf einem Fonddruck, der als Lasur ausgebildet ist.

In der Figur 3 ist die perspektivische Darstellung der Rückseite einer weiteren Wand- und/oder Deckenverkleidung dargestellt.

Die Wand- und/oder Deckenverkleidung umfasst:
ein erstes Verbundelement 10 aus wenigstens einem Faserzement mit
   - einem mittleren E-Modul von wenigstens 10.000 MPa gemessen nach EN12467: 2012+A2:2018,
   - einer thermischen Ausdehnung von etwa 0,01 mm/mK gemäß ASTM E228 -95:
   - wobei das erste Verbundelement 10 eine Gesamtdicke von wenigstens 2 mm und das Material des ersten Verbundelements 10 ein Brandverhalten von A2-s1, d0 gemäß DIN EN 13501-1: 2018 bei einer Rohdichte von etwa 1.800 kg/m³ aufweist,
ein zweites Verbundelement 20 aufweisend
   - wenigstens ein lösemittelfreies, anorganisches Einkomponenten- System auf Basis von Wasserglas enthaltend Natrium- oder Kalium- oder Lithiumsilicate,
   - eine Rohdichte von etwa 1.700 kg/m³,
   - wobei das zweite Verbundelement 20 mit einer Auftragsmenge von etwa 1 bis 10 kg/m², vorzugsweise etwa1,5 bis 5 kg/m² an wenigstens einer Seite des ersten Verbundelements 10 angeordnet ist,
   - sowie ein Brandverhalten von A1 gemäß DIN EN 13501-1: 2018 aufweist,
ein drittes Verbundelement 30 aufweisend
   - wenigstens ein neutral vernetzendes Einkomponenten- System auf Basis von silanmodifizierten Polymeren mit einer Rohdichte von etwa 1.600 kg/m³,
   - wobei das dritte Verbundelement 30 mit einer Auftragsmenge von etwa 10 bis 70 g/m², vorzugsweise etwa 20 bis 60 g/m² an wenigstens einer Seite des ersten Verbundelements 10 angeordnet ist,
   - sowie eine Härte Shore A von etwa 25 bis 90, vorzugsweise 35 bis 75 gemäß DIN EN ISO 868:2003-10 aufweist,
dass das zweite Verbundelement 20 das dritte Verbundelement 30 wenigstens teilweise nebeneinander, voneinander beabstandet, angeordnet sind,
dass die Wand- und/oder Deckenverkleidung eine Gesamtdicke von wenigstens 4 mm und ein Brandverhalten von A2-s1, d0 gemäß DIN EN 13501-1: Ausgabe 2019-05 aufweist.

Die Wand- und/oder Deckenverkleidung zeichnet sich weiterhin dadurch aus, dass diese bei einem Flächengewicht von etwa 5 bis 12 kg/ m², bevorzugt 6 bis 10 kg/ m² eine Verbrennungswärme von maximal 3,0 MJ/kg gemäß DIN EN ISO 1716: 2018 -10 aufweist.

Weiterhin vorteilhaft bei der Wand- und/oder Deckenverkleidung ist, dass das erste Verbundelement 10 bei einem Flächengewicht von etwa 5 bis 30 kg/m², bevorzugt 6 bis 20 kg/m², eine Verbrennungswärme von maximal 2,70 MJ/kg gemäß DIN EN ISO 1716:2018-10 aufweist.

Ebenfalls vorteilhaft bei der Wand- und/oder Deckenverkleidung ist, dass das zweite Verbundelement 20 bei einem Flächengewicht von etwa 2 kg/m² eine Verbrennungswärme von maximal 0,25 MJ/kg gemäß DIN EN ISO 1716:2018-10 aufweist.

Die Wand- und/oder Deckenverkleidung ist vorteilhafterweise so ausgebildet, dass das dritte Verbundelement 30 bei einem Flächengewicht von etwa 0,06 kg/m² eine Verbrennungswärme von maximal 13,5 MJ/kg gemäß DIN EN ISO 1716:2018-10 aufweist.

Die Wand- und/oder Deckenverkleidung ist so ausgeführt, dass das zweite Verbundelement 20 horizontal in, nebeneinander angeordneten, Klebstoffraupen 21 an wenigstens einer Seite des ersten Verbundelementes 10 angeordnet ist. In diesem Ausführungsbeispiel ist die Wand- und/oder Deckenverkleidung so ausgebildet, dass das zweite Verbundelement 20 horizontal in, über wenigstens einen Abstand 22 voneinander beabstandet, angeordneten, Klebstoffraupen 21 an wenigstens einer Seite des ersten Verbundelementes 10 angeordnet ist.

Weiter ist die Wand- und/oder Deckenverkleidung so ausgebildet, dass das dritte Verbundelement 30 horizontal in wenigstens einem Abstand zwischen voneinander beabstandet angeordneten Klebstoffraupen 21 des zweiten Verbundelementes 20, an wenigstens einer Seite des ersten Verbundelementes 10 angeordnet ist.

Weiterhin ist die Wand- und/oder Deckenverkleidung so ausgebildet, dass das dritte Verbundelement 30 horizontal an wenigstens einer Seite des ersten Verbundelementes 10 angeordnet ist.

Die Wand- und/oder Deckenverkleidung ist ebenfalls so ausgebildet, dass das dritte Verbundelement 30 horizontal von wenigstens einer weiteren Klebstoffraupe 21 über wenigstens einen Abstand 22 beabstandet, an wenigstens einer Seite des ersten Verbundelementes 10, angeordnet ist.

Das dritte Verbundelement 30 ist dabei ein neutral vernetzendes Einkomponenten-System auf Basis von silanmodifizierten Polymeren mit einer Rohdichte von etwa 1.600 kg/m ³.

In diesem Ausführungsbeispiel ist das dritte Verbundelement 30 als Klebstoffraupe mit einer Auftragsmenge von etwa 30 g/m ² an wenigstens einer Seite des ersten Verbund-elementes 10 angeordnet.

Das dritte Verbundelement 30 ist dabei parallel zum horizontal angeordneten zweiten Verbundelement 20 angeordnet.

Bei bestimmungsgemäßem Einsatz der Wand- und/oder Deckenverkleidung ist das dritte Verbundelement 30 etwa im oberen Drittel am ersten Verbundelement 10 angeordnet.

Das zweite Verbundelement 20 sowie das dritte Verbundelement 30 sind in diesem Ausführungsbeispiel über wenigstens eine Zwischenschicht 80 vom ersten Verbundelement 10 beabstandet, angeordnet.

Die Zwischenschicht 80 ist dabei als Primer ausgebildet, bestehend auf einer Polyurethan-Werkstoffbasis, und dient dabei der besseren Anbindung/Verklebung des zweiten Verbundelements 20 sowie des dritten Verbundelementes 30 mit dem ersten Verbundelement 10. Weiterhin ist die Zwischenschicht 80 so ausgebildet, dass sie als Feuchtigkeitssperre wirkt.

Das erste Verbundelement 10 der Wand- und/oder Deckenverkleidung ist so ausgebildet, dass es an seiner dem zweiten Verbundelement 20 gegenüberliegenden Seite, wenigstens eine Deckschicht 60 mit einer Dicke von etwa 10 bis 100 µm, vorzugsweise 20 bis 50 µm, in diesem Ausführungsbeispiel von etwa 45 µm aufweist.

Die Deckschicht 60 ist dabei so ausgebildet, dass sie über eine hier nicht dargestellte Zwischenschicht, welche als Primer ausgebildet ist, vom ersten Verbundelement 10 beabstandet angeordnet ist.

Die Deckschicht 60 der Wand- und/oder Deckenverkleidung ist dabei als Dekorschicht ausgebildet, in diesem Ausführungsbeispiel als eine dekorgebende Digitaldruckschicht auf einem Fonddruck, der als Lasur ausgebildet ist.

## Patentansprüche

1. Wand- und/oder Deckenverkleidung umfassend:
ein erstes Verbundelement (10) aus wenigstens einem Faserzement und ein zweites Verbundelement (20), **dadurch gekennzeichnet, dass** das erste Verbundelement (10)
- ein mittleres E-Modul von wenigstens 10.000 MPa gemessen nach EN12467: 2012+A2:2018,
- eine thermische Ausdehnung von etwa 0,01 mm/mK gemäß ASTM E 228 -95, und
- eine Gesamtdicke von wenigstens 2 mm aufweist, und das Material des ersten Verbundelements (10) ein Brandverhalten von A2-s1, d0 gemäß DIN EN 13501-1: 2018 bei einer Rohdichte von etwa 1.800 kg/m³ aufweist, und das zweite Verbundelement (20)
- wenigstens ein lösemittelfreies, anorganisches Einkomponenten- System auf Basis von Wasserglas enthaltend Natrium- oder Kalium- oder Lithiumsilicate und
- eine Rohdichte von etwa 1.700 kg/m³ aufweist,
- wobei das zweite Verbundelement (20) mit einer Auftragsmenge von etwa 1 bis 10 kg/m², vorzugsweise etwa1,5 bis 5 kg/m² an wenigstens einer Seite des ersten Verbundelements (10) angeordnet ist,
- sowie ein Brandverhalten von A1 gemäß DIN EN 13501-1: 2018 aufweist, und dass die Wand- oder Deckenverkleidung ein drittes Verbundelement (30) aufweist, wobei das dritte Verbundelement (30)
- wenigstens ein neutral vernetzendes Einkomponenten- System auf Basis von silanmodifizierten Polymeren mit einer Rohdichte von etwa 1.600 kg/m³ aufweist,
- wobei das dritte Verbundelement (30) mit einer Auftragsmenge von etwa 10 bis 70 g/m², vorzugsweise etwa 20 bis 60 g/m² an wenigstens einer Seite des ersten Verbundelements (10) angeordnet ist,
- sowie eine Härte Shore A von etwa 25 bis 90, vorzugsweise 35 bis 75 gemäß DIN EN ISO 868:2003-10 aufweist,
dass das zweite Verbundelement (20) sowie das dritte Verbundelement (30) wenigstens teilweise nebeneinander angeordnet sind,
dass die Wand- und/oder Deckenverkleidung eine Gesamtdicke von wenigstens 4 mm und ein Brandverhalten von A2-s1, d0 gemäß DIN EN 13501-1: Ausgabe 2019-05 aufweist.

2. Wand- und/oder Deckenverkleidung nach Anspruch 1, **dadurch gekennzeichnet, dass** die Wand- und/oder Deckenverkleidung bei einem Flächengewicht von etwa 5 bis 12 kg/ m², bevorzugt 6 bis 10 kg/ m² eine Verbrennungswärme von maximal 3,0 MJ/kg gemäß DIN EN ISO 1716: 2018 -10 aufweist.

3. Wand- und/oder Deckenverkleidung nach einem der vorhergehenden Ansprüche, **dadurch gekennzeichnet, dass** das erste Verbundelement (10) bei einem Flächengewicht von etwa 5 bis 30 kg/m², bevorzugt 6 bis 20 kg/m², eine Verbrennungswärme von maximal 2,70 MJ/kg gemäß DIN EN ISO 1716:2018-10 aufweist.

4. Wand- und/oder Deckenverkleidung nach einem der vorhergehenden Ansprüche, **dadurch gekennzeichnet, dass** das zweite Verbundelement (20) bei einem Flächengewicht von etwa 2 kg/m² eine Verbrennungswärme von maximal 0,25 MJ/kg gemäß DIN EN ISO 1716:2018-10 aufweist.

5. Wand- und/oder Deckenverkleidung nach einem der vorhergehenden Ansprüche, **dadurch gekennzeichnet, dass** das dritte Verbundelement (30) bei einem Flächengewicht von etwa 0,06 kg/m² eine Verbrennungswärme von maximal 13,5 MJ/kg gemäß DIN EN ISO 1716:2018-10 aufweist.

6. Wand- und/oder Deckenverkleidung nach einem der vorhergehenden Ansprüche, **dadurch gekennzeichnet, dass** das erste Verbundelement (10) besteht aus:
- 57 bis 78 Massen-% Zement,
- 1 bis 5 Massen-% Zellstoff
- 1 bis 4 Massen-% Polyethylen-Fibride
- 1 bis 3 Massen-% Polyvinylalkohol-Fasern
- 5 bis 11 Massen-% Mikrosilica/Kalksteinmehl
- 0,5 bis 4 Massen-% Pigmente
- 0,5 bis 3 Massen-% Acrylat für die Beschichtung
- 13 bis 17 Massen-% Wasser (chemisch gebundenes und freies Wasser).

7. Wand- und/oder Deckenverkleidung nach einem der vorhergehenden Ansprüche, **dadurch gekennzeichnet, dass** das zweite Verbundelement (20) vollflächig an wenigstens einer Seite des ersten Verbundelementes (10) angeordnet ist.

8. Wand- und/oder Deckenverkleidung nach einem der vorhergehenden Ansprüche, **dadurch gekennzeichnet, dass** das zweite Verbundelement (20) horizontal in, nebeneinander angeordneten, Klebstoffraupen (21) an wenigstens einer Seite des ersten Verbundelementes (10) angeordnet ist.

9. Wand- und/oder Deckenverkleidung nach einem der vorhergehenden Ansprüche, **dadurch gekennzeichnet, dass** das zweite Verbundelement (20) horizontal in, über wenigstens einen Abstand (22) voneinander beabstandet angeordneten, Klebstoffraupen (21) an wenigstens einer Seite des ersten Verbundelementes (10) angeordnet ist.

10. Wand- und/oder Deckenverkleidung nach einem der vorhergehenden Ansprüche, **dadurch gekennzeichnet, dass** das dritte Verbundelement (30) horizontal in wenigstens einer Klebstoffraupe, vom zweiten Verbundelement (20) wenigstens teilweise umschlossen, an wenigstens einer Seite des ersten Verbundelementes (10) angeordnet ist.

11. Wand- und/oder Deckenverkleidung nach einem der vorhergehenden Ansprüche, **dadurch gekennzeichnet, dass** das dritte Verbundelement (30) in wenigstens einer Klebstoffraupe, vom zweiten Verbundelement (20) wenigstens teilweise beabstandet, an wenigstens einer Seite des ersten Verbundelementes (10) angeordnet ist.

12. Wand- und/oder Deckenverkleidung nach einem der vorhergehenden Ansprüche, **dadurch gekennzeichnet, dass** das erste Verbundelement (10), an seiner dem zweiten Verbundelement (20) gegenüberliegenden Seite, wenigstens eine Deckschicht (60, 70) mit einer Dicke von etwa 10 bis 100 µm, vorzugsweise 20 bis 50 µm, aufweist.

13. Wand- und/oder Deckenverkleidung nach Anspruch 12, **dadurch gekennzeichnet, dass** die erste Deckschicht (60) des ersten Verbundelements (10) als Dekorschicht ausgebildet ist.

14. Wand- und/oder Deckenverkleidung nach einem der vorhergehenden Ansprüche, **dadurch gekennzeichnet, dass** das zweite Verbundelement (20) über wenigstens eine Zwischenschicht (80), vom ersten Verbundelement (10) beabstandet, angeordnet ist.

15. Wand- und/oder Deckenverkleidung nach einem der vorhergehenden Ansprüche, **dadurch gekennzeichnet, dass** das erste Verbundelement (10) über wenigstens eine Zwischenschicht (80), von wenigstens einer Deckschicht (60, 70) beabstandet, angeordnet ist.

## Claims

1. Wall and/or ceiling covering, comprising:
a first composite element (10) made of at least one fibre cement and a second composite element (20), **characterised in that** the first composite element (10) has
- an average modulus of elasticity of at least 10,000 MPa measured in accordance with EN 12467:2012+A2:2018,
- a thermal expansion of approximately 0.01 mm/mK in accordance with ASTM E228-95, and
- an overall thickness of at least 2 mm, and
the material of the first composite element (10) has a fire rating of A2-s1, d0 in accordance with DIN EN 13501-1:2018 with a gross density of approximately 1,800 kg/m3,
and the second composite element (20) has
- at least one solvent-free, inorganic one-component system based on water glass containing sodium or potassium or lithium silicates and
- a gross density of approximately 1,700 kg/m3,
- wherein the second composite element (20) with an application quantity of approximately 1 to 10 kg/m², preferably approximately 1.5 to 5 kg/m² is arranged on at least one side of the first composite element (10),
- and has a fire rating of A1 in accordance with DIN EN 13501-1:2018,
and **in that** the wall or ceiling covering has a third composite element (30),
wherein the third composite element (30) has
- at least one neutrally cross-linking one-component system based on silane-modified polymers with a gross density of approximately 1,600 kg/m3,
- wherein the third composite element (30) with an application quantity of approximately 10 to 70 g/m², preferably approximately 20 to 60 g/m² is arranged on at least one side of the first composite element (10),
- and has a Shore A hardness of approximately 25 to 90, preferably 35 to 75 in accordance with DIN EN ISO 868:2003-10,
**in that** the second composite element (20) and the third composite element (30) are arranged at least partially next to each other,
**in that** the wall and/or flooring covering has an overall thickness of at least 4 mm and a fire rating of A2-s1, d0 in accordance with DIN EN 13501-1:2019-05 edition.

2. Wall and/or ceiling covering according to claim 1, **characterised in that** the wall and/or ceiling covering has a maximum combustion heat of 3.0 MJ/kg in accordance with DIN EN ISO 1716:2018-10 with a grammage of approximately 5 to 12 kg/m², preferably 6 to 10 kg/m².

3. Wall and/or ceiling covering according to any one of the preceding claims, **characterised in that** the first composite element (10) has a maximum combustion heat of 2.70 MJ/kg in accordance with DIN EN ISO 1716:2018-10 with a grammage of approximately 5 to 30 kg/m², preferably 6 to 20 kg/m².

4. Wall and/or ceiling covering according to any one of the preceding claims, **characterised in that** the second composite element (20) has a maximum combustion heat of 0.25 MJ/kg in accordance with DIN EN ISO 1716:2018-10 with a grammage of approximately 2 kg/m².

5. Wall and/or ceiling covering according to any one of the preceding claims, **characterised in that** the third composite element (30) has a maximum combustion heat of 13.5 MJ/kg in accordance with DIN EN ISO 1716:2018-10 with a grammage of approximately 0.06 kg/m².

6. Wall and/or ceiling covering according to any one of the preceding claims, **characterised in that** the first composite element (10) consists of:
- 57 to 78% cement by mass,
- 1 to 5% cellulose by mass,
- 1 to 4% polyethylene fibrides by mass,
- 1 to 3% polyvinyl alcohol fibres by mass,
- 5 to 11% microsilica/limestone powder by mass,
- 0.5 to 4% pigment by mass,
- 0.5 to 3% acrylate for the coating by mass,
- 13 to 17% water by mass (chemically bonded and free water).

7. Wall and/or ceiling covering according to any one of the preceding claims, **characterised in that** the second composite element (20) is fully arranged on at least one side of the first composite element (10).

8. Wall and/or ceiling covering according to any one of the preceding claims, **characterised in that** the second composite element (20) is arranged horizontally in adhesive beads (21) arranged next to one another on at least one side of the first composite element (10).

9. Wall and/or ceiling covering according to any one of the preceding claims, **characterised in that** the second composite element (20) is arranged horizontally in adhesive beads (21) spaced apart from one another by at least one distance (22) on at least one side of the first composite element (10).

10. Wall and/or ceiling covering according to any one of the preceding claims, **characterised in that** the third composite element (30) is arranged horizontally in at least one adhesive bead, at least partially enclosed by the second composite element (20), on at least one side of the first composite element (10).

11. Wall and/or ceiling covering according to any one of the preceding claims, **characterised in that** the third composite element (30) is arranged in at least one adhesive bead, at least partially spaced apart from the second composite element (20), on at least one side of the first composite element (10).

12. Wall and/or ceiling covering according to any one of the preceding claims, **characterised in that** the first composite element (10) has at least one cover layer (60, 70) with a thickness of approximately 10 to 100 µm, preferably 20 to 50 µm, on its side opposite the second composite element (20).

13. Wall and/or ceiling covering according to claim 12, **characterised in that** the first cover layer (60) of the first composite element (10) is designed as a decorative layer.

14. Wall and/or ceiling covering according to any one of the preceding claims, **characterised in that** the second composite element (20) is arranged over at least one intermediate layer (80) spaced apart from the first composite element (10).

15. Wall and/or ceiling covering according to any one of the preceding claims, **characterised in that** the first composite element (10) is arranged over at least one intermediate layer (80) spaced apart from at least one cover layer (60, 70).

## Revendications

1. Revêtement de mur et/ou de plafond comprenant :
un premier élément composite (10) composé d'au moins un fibrociment, et un deuxième élément composite (20), **caractérisé en ce que** le premier élément composite (10) présente
- un module d'élasticité moyen d'au moins 10 000 MPa, mesuré selon la norme EN12467 : 2012+A2:2018,
- une dilatation thermique d'environ 0,01 mm/mK selon la norme ASTM E 228 -95, et
- une épaisseur totale d'au moins 2 mm, et
le matériau du premier élément composite (10) présente un comportement au feu de A2-s1, d0 selon la norme DIN EN 13501-1 : 2018 pour une masse volumique apparente d'environ 1 800 kg/m³,
et le deuxième élément composite (20) présente
- au moins un système monocomposant inorganique sans solvant à base de verre soluble contenant des silicates de sodium ou de potassium ou de lithium et
- une masse volumique apparente d'environ 1 700 kg/m³,
- le deuxième élément composite (20) étant agencé sur au moins un côté du premier élément composite (10) avec une quantité d'application d'environ 1 à 10 kg/m², de préférence d'environ 1,5 à 5 kg/m²,
- ainsi qu'un comportement au feu de A1 selon la norme DIN EN 13501-1 : 2018,
et **en ce que** le revêtement de mur ou de plafond présente un troisième élément composite (30), le troisième élément composite (30) présentant
- au moins un système monocomposant à réticulation neutre à base de polymères modifiés au silane avec une masse volumique apparente d'environ 1 600 kg/m³,
- le troisième élément composite (30) étant agencé sur au moins un côté du premier élément composite (10) avec une quantité d'application d'environ 10 à 70 g/m², de préférence d'environ 20 à 60 g/m²,
- ainsi qu'une dureté Shore A d'environ 25 à 90, de préférence de 35 à 75 selon la norme DIN EN ISO 868:2003-10,
**en ce que** le deuxième élément composite (20) ainsi que le troisième élément composite (30) sont agencés au moins partiellement les uns à côté des autres,
**en ce que** le revêtement de mur et/ou de plafond présente une épaisseur totale d'au moins 4 mm et un comportement au feu de A2-s1, d0 selon la norme DIN EN 13501-1 : édition 2019-05.

2. Revêtement de mur et/ou de plafond selon la revendication 1, **caractérisé en ce que** le revêtement de mur et/ou de plafond présente, pour un poids surfacique d'environ 5 à 12 kg/m², de préférence 6 à 10 kg/m², une chaleur de combustion de 3,0 MJ/kg au maximum selon la norme DIN EN ISO 1716 : 2018 -10.

3. Revêtement de mur et/ou de plafond selon l'une quelconque des revendications précédentes, **caractérisé en ce que** le premier élément composite (10) présente, pour un poids surfacique d'environ 5 à 30 kg/m², de préférence de 6 à 20 kg/m², une chaleur de combustion de 2,70 MJ/kg au maximum selon la norme DIN EN ISO 1716 : 2018-10.

4. Revêtement de mur et/ou de plafond selon l'une quelconque des revendications précédentes, **caractérisé en ce que** le deuxième élément composite (20) présente, pour un poids surfacique d'environ 2 kg/m², une chaleur de combustion de 0,25 MJ/kg au maximum selon la norme DIN EN ISO 1716:2018-10.

5. Revêtement de mur et/ou de plafond selon l'une quelconque des revendications précédentes, **caractérisé en ce que** le troisième élément composite (30) présente, pour un poids surfacique d'environ 0,06 kg/m², une chaleur de combustion de 13,5 MJ/kg au maximum selon la norme DIN EN ISO 1716:2018-10.

6. Revêtement de mur et/ou de plafond selon l'une quelconque des revendications précédentes, **caractérisé en ce que** le premier élément composite (10) consiste en :
- 57 à 78 % en masse de ciment,
- 1 à 5 % en masse de cellulose,
- 1 à 4 % en masse de fibrides de polyéthylène,
- 1 à 3 % en masse de fibres d'alcool polyvinylique,
- 5 à 11 % en masse de poudre de microsilice/calcaire,
- 0,5 à 4 % en masse de pigments,
- 0,5 à 3 % en masse d'acrylate pour le revêtement,
- 13 à 17 % en masse d'eau (eau liée chimiquement et eau libre).

7. Revêtement de mur et/ou de plafond selon l'une quelconque des revendications précédentes, **caractérisé en ce que** le deuxième élément composite (20) est agencé sur toute la surface d'au moins un côté du premier élément composite (10).

8. Revêtement de mur et/ou de plafond selon l'une quelconque des revendications précédentes, **caractérisé en ce que** le deuxième élément composite (20) est agencé horizontalement en cordons d'adhésif (21) agencés les uns à côté des autres sur au moins un côté du premier élément composite (10).

9. Revêtement de mur et/ou de plafond selon l'une quelconque des revendications précédentes, **caractérisé en ce que** le deuxième élément composite (20) est agencé horizontalement en cordons d'adhésif (21) espacés les uns des autres d'au moins une distance (22) sur au moins un côté du premier élément composite (10).

10. Revêtement de mur et/ou de plafond selon l'une quelconque des revendications précédentes, **caractérisé en ce que** le troisième élément composite (30) est agencé horizontalement en au moins un cordon d'adhésif, entouré au moins partiellement par le deuxième élément composite (20), sur au moins un côté du premier élément composite (10).

11. Revêtement de mur et/ou de plafond selon l'une quelconque des revendications précédentes, **caractérisé en ce que** le troisième élément composite (30) est agencé en au moins un cordon d'adhésif, au moins partiellement espacé du deuxième élément composite (20), sur au moins un côté du premier élément composite (10).

12. Revêtement de mur et/ou de plafond selon l'une quelconque des revendications précédentes, **caractérisé en ce que** le premier élément composite (10) présente, sur son côté opposé au deuxième élément composite (20), au moins une couche de recouvrement (60, 70) d'une épaisseur d'environ 10 à 100 µm, de préférence 20 à 50 µm.

13. Revêtement de mur et/ou de plafond selon la revendication 12, **caractérisé en ce que** la première couche de recouvrement (60) du premier élément composite (10) est réalisée sous forme de couche décorative.

14. Revêtement de mur et/ou de plafond selon l'une quelconque des revendications précédentes, **caractérisé en ce que** le deuxième élément composite (20) est agencé sur au moins une couche intermédiaire (80), à distance du premier élément composite (10).

15. Revêtement de mur et/ou de plafond selon l'une quelconque des revendications précédentes, **caractérisé en ce que** le premier élément composite (10) est agencé sur au moins une couche intermédiaire (80), à distance d'au moins une couche de recouvrement (60, 70).
